# FASCICULE DE BREVET EUROPEEN

(11) **EP 1 864 826 B1**
(45) Date de publication et mention de la délivrance du brevet: **19.08.2009**
(21) Numéro de dépôt: 06012007.8
(22) Date de dépôt: 10.06.2006
(51) Int. Cl.: B43K 24/14, B43K 24/16, B43K 27/02, B43K 29/00, B43K 29/08, B43K 29/10, B43K 29/18

(54) **Instrument à écrire multifonction**
Multifunktionsschreibgerät
Multifunction writing instrument

(43) Date de publication de la demande: 12.12.2007
(73) Titulaire: ALFRED DUNHILL LIMITED, London SW1Y 6DL (GB)
(72) Inventeur: Stevens, Richard John, Cornwall TR1 3ES (GB); Tropper, Michael, London W1K 6TD (GB); Roux, Frédéric, 74250 Peillonnex (FR)
(74) Mandataire: Micheli & Cie SA

(56) Documents cités:
- CH-A- 228 456
- DE-C- 378 187
- FR-A- 1 172 062
- FR-A- 1 487 923
- JP-A- 2002 337 498
- US-A- 1 689 390
- US-A- 2 690 738

## Description

La présente invention concerne un instrument à écrire multifonction destiné à remplir plusieurs fonctions d'utilisation dont au moins une fonction d'écriture et comportant au moins un mécanisme de sélection permettant la sélection d'une fonction parmi lesdites fonctions d'utilisation.

On connaît des instruments à écrire comportant plusieurs mines, telles que des mines pour stylos à billes. Dans certains de ces instruments, chaque mine coopère avec un poussoir qui lui est attribué pour être avancée ou rétractée. Il y a donc autant de poussoirs que de mines, ce qui rend la construction de l'instrument compliquée, onéreuse et peu esthétique.

Dans d'autres instruments connus, un mécanisme de sélection par gravité permet de sélectionner une mine en disposant l'instrument de façon horizontale avec une face prédéterminée dirigée vers le haut. La mine sélectionnée est alors avancée par pression sur le chapeau de l'instrument. Ce mécanisme de sélection nécessite un positionnement précis de l'instrument, donc une utilisation et une manipulation peu pratique et peu fiable et une construction compliquée.

On connaît aussi des instruments à écrire tels que décrits dans les documents FR 1172062, CH 228456, DE 378187, US 1689390, FR 1487923, JP 2002337498 et US 2690738.

La présente invention a pour but de remédier aux inconvénients précités et de créer un instrument à écrire multifonction permettant une utilisation facile, une construction peu compliquée et un fonctionnement précis et fiable.

A cette fin est prévu un instrument selon la revendication 1 annexée, des modes de réalisation particuliers étant définis dans les revendications dépendantes 2 à 7. Le mécanisme de sélection comprend un organe tournant sous forme d'un barillet susceptible d'occuper différentes positions angulaires par rapport à une pièce de référence, au moins une partie de ces positions angulaires correspondant à la sélection d'une desdites fonctions d'utilisation obtenue par rotation relative entre le barillet et la pièce de référence autour d'un axe de rotation.

Ces caractéristiques permettent d'obtenir un instrument multifonction d'une construction peu compliquée, d'une utilisation aisée, et d'un fonctionnement précis et fiable, tout en conférant à l'instrument un aspect original, fonctionnel et esthétique.

L'instrument comprend des organes de fonction montés de façon coulissante dans le barillet et susceptibles d'être disposés en regard d'un organe d'actionnement par rotation relative entre le barillet et l'organe d'actionnement, ce dernier étant monté de façon coulissante par rapport au barillet et étant susceptible d'occuper au moins une première position axiale dans laquelle il est susceptible d'agir sur l'organe de fonction sélectionné en regard duquel il est disposé et une seconde position axiale dans laquelle il est dégagé des organes de fonction pour permettre la rotation relative du barillet et de l'organe d'actionnement.

Grâce à ces caractéristiques, on obtient une construction simple, précise et fiable.

L'organe d'actionnement est sollicité par un élément élastique en direction du barillet vers ladite première position axiale constituant une position de repos.

En outre, préferentiellement, les organes de fonction sont sollicités par des moyens élastiques vers une position de repos en appui contre une butée prévue dans le barillet.

L'instrument possède grâce à ces caractéristiques un fonctionnement précis et fiable et une utilisation simple et aisée.

De façon favorable, les organes de fonction sont constitués par des tiges poussoirs montées de façon coulissante dans des alésages du barillet et coopérant à leur extrémité antérieure avec des organes d'écriture, tels que des mines ou des portes-mines de stylos à billes, de stylos à fibres ou à feutre, de crayons ou avec des organes de mise en action de fonctions autres que l'écriture, la partie arrière de ces tiges poussoirs étant destinée à coopérer avec l' organe d'actionnement.

Grâce à ces caractéristiques, l'instrument peut être adapté à des applications variées et multiples sans grands travaux de transformation.

L'organe d'actionnement est constitué par un poussoir solidaire d'un support d'actionnement et occupant une position excentrée par rapport à l'axe de rotation de façon à pouvoir coopérer avec les organes de fonction, ledit support d'actionnement étant solidaire en rotation et en translation d'un chapeau de l'instrument, tandis que le barillet est solidaire en rotation et en translation d'un corps de l'instrument, le chapeau et le barillet étant reliés l'un à l'autre de manière à autoriser une translation relative l'un par rapport à l'autre et une rotation relative l'un par rapport à l'autre lorsque l'organe d'actionnement occupe la seconde position axiale.

Grâce à ces caractéristiques, le fonctionnement et l'utilisation de l'instrument sont particulièrement précis et aisés.

L'instrument comprend un arbre monté suivant l'axe de rotation sur le barillet et traversant le support d'actionnement du poussoir, cet arbre étant logé dans le chapeau et portant un ressort sollicitant le support d'actionnement et le chapeau vers ladite première position axiale.

Ces caractéristiques assurent un alignement exact des différents éléments du mécanisme de l'instrument permettant une construction particulièrement fiable.

L'instrument comprend des moyens d'indexage agencés de façon à déterminer des positions d'arrêt rotationnelles entre l'organe d'actionnement et le barillet, dans au moins une partie des positions d'arrêts l'organe d'actionnement étant disposé en regard d'un desdits organes de fonction.

Ces caractéristiques permettent une utilisation particulièrement aisée et précise de l'instrument.

Les moyens d'indexage comportent un disque d'indexage solidaire en rotation dudit support d'actionnement et agencé à une distance prédéterminée du barillet, au moins un téton d'indexage étant monté sur le barillet en regard du disque d'indexage et agencé de façon à coopérer élastiquement avec des creusures prévues sur le disque d'indexation de façon à déterminer lesdites positions d'arrêt rotationnelles.

On obtient grâce à cette construction des positions d'arrêt rotationnelles très exactes, assurant une sélection et une mise en action fiables de la fonction désirée.

De façon préférentielle, l'instrument comprend six positions d'arrêts disposées à des intervalles angulaires de 60°, deux positions d'arrêts correspondant à la sélection et à la mise en action de deux stylos à billes, une position d'arrêt correspondant à la sélection et à la mise en action d'un porte-mine, au moins une position d'arrêt correspondante à une position d'arrêt ouverte dans laquelle le poussoir est en appui contre le barillet sans qu'aucun organe de fonction ne soit mis en action, et au moins une position d'arrêt fermée ou de repos correspondant à une position dans laquelle le poussoir est engagé dans un trou vide du barillet.

Ces caractéristiques permettent d'obtenir un instrument particulièrement fonctionnel et d'un usage pratique.

D'autres avantages ressortent des caractéristiques exprimées dans les revendications dépendantes et de la description exposant ci-après l'invention plus en détail à l'aide de dessins qui représentent schématiquement et à titre d'exemple deux modes d'exécution.

Les figures 1 à 3 sont des vues latérales de l'instrument selon le premier mode d'exécution dans trois positions fonctionnelles différentes.

La figure 4 est une vue en éclaté des différents éléments du premier mode d'exécution.

Les figures 5 et 6 sont des vues en coupe longitudinale à travers le premier mode d'exécution.

La figure 7 est une vue en coupe longitudinale à travers le second mode d'exécution.

En référence aux figures 1 à 3, l'instrument à écrire multifonction 10 selon ce premier mode d'exécution comprend un corps 11 surmonté d'un chapeau 12.

Dans une première position fermée ou de repos illustrée à la figure 1, le chapeau 12 est disposé le plus près possible du corps 11 et sollicité élastiquement suivant une direction axiale 14 vers ce dernier. Dans cette première position, toute rotation relative entre le chapeau 12 et le corps 11 est bloquée. Une translation longitudinale relative entre le chapeau et le corps suivant la direction axiale 14 est cependant possible.

Dans une seconde position de sélection illustrée à la figure 2, le chapeau 12 et le corps 11 ont subi une translation longitudinale relative suivant la direction axiale 14 pour être éloigné l'un de l'autre. Dans cette seconde position, apparaît un organe tournant sous forme d'un barillet 15 solidaire du corps 11, et le chapeau 12 et le corps 11 peuvent être tournés l'un par rapport à l'autre autour d'un axe de rotation 14a confondu avec la direction axiale 14.

Le barillet 15 est muni sur sa circonférence de six repères de fonctions 20 visibles dans cette position ouverte. Lors d'une sélection par rotation relative entre le corps 11 et le chapeau 12 chacun des six repères 20 peut être disposé en regard d'un clip 21 solidaire du chapeau 12 formant un index de référence.

L'instrument à écrire multifonction est ainsi doté d'un mécanisme de sélection 22 permettant la sélection d'une fonction d'utilisation donnée parmi six fonctions d'utilisation possibles de l'instrument.

Ce mécanisme de sélection comprend, à cet effet, un organe tournant sous forme du barillet 15 qui peut occuper six différentes positions angulaires par rapport au clip 21, chacune de ces positions angulaires correspondant à la sélection d'une fonction d'utilisation obtenue par rotation relative du chapeau 12 et du barillet 15 autour de l'axe de rotation 14a.

Ainsi, les six positions angulaires correspondent aux fonctions suivantes :
1) position ouverte sans mine,
2) mine à bille pour encre noire sélectionnée,
3) position ouverte sans mine,
4) mine à bille pour encre rouge sélectionnée,
5) position fermée ou de repos aucune mine sélectionnée,
6) porte-mine sélectionné.

Les six positions angulaires sont régulièrement réparties à des intervalles de 60° autour de l'axe central 14a et déterminées par des positions d'arrêt rotationnelles ou d'indexage, dans lesquelles l'un des repères de fonction 20 est disposé en regard du clip 21.

Lorsqu'on relâche le chapeau 12 et le corps 11, ils se rapprochent sous l'effet d'un ressort l'un à l'autre pour réaliser la fonction d'utilisation sélectionnée, soit pour sortir l'une ou l'autre des mines à billes ou le porte-mine du corps 11 (figure 3), soit pour rester dans l'une ou l'autre des positions ouvertes (figure 2), ou encore pour occuper la position fermée ou de repos sans mine sortie illustrée à la figure 1.

Dans la position illustrée à la figure 3, le porte-mine est sorti. Dans cette position, une rotation relative entre le chapeau 12 et le corps 11 est empêchée, par contre une translation axiale est possible.

En outre, le chapeau 12 et le corps 11 ne sont pas complètement rapprochés comme cela est le cas dans la position de la figure 1. De ce fait, le chapeau 12 et le corps 11 peuvent effectuer une surcourse en translation axiale pour être rapprochés d'une faible distance, par exemple de 1,5 mm contre l'effet élastique d'un ressort. Cette surcourse est destinée à effectuer l'avancement de la mine continue dans le porte-mine, comme cela est réalisé de façon habituelle dans les portes-mines.

Les détails constructifs de ce premier mode d'exécution sont décrits en référence aux figures 4 à 6.

Le chapeau 12 est muni du clip 21 et d'un bouchon de chapeau 30 avec un joint 31 sous forme d'un O-ring. Il est solidaire en translation et en rotation avec un organe d'actionnement 32 comportant un poussoir 33 monté dans une position excentrée sur un support d'actionnement 34. Ce dernier est monté dans le chapeau 12 grâce à une bague de blocage 35 et une vis de blocage 36. La bague de blocage 35 comprend à cet effet une fente destinée à coopérer avec le clip 21 pour maintenir ce dernier en position et une saillie pour bloquer en rotation le support d'actionnement 34.

Un arbre de barillet 37, sous forme d'une vis, traverse le support d'actionnement 34 par un alésage central 38 et est vissé dans le barillet 15.

Cet arbre 37 porte un ressort de rappel 40 prenant appui sur la tête de vis 41 et sur le support d'actionnement 34 de façon à rapprocher le barillet 15 du chapeau 12.

Des organes de fonction 45, sous forme de tiges poussoirs, sont montés dans des alésages du barillet 15 et susceptibles d'être disposés en regard du poussoir 33 par rotation relative entre le barillet 15 et l'organe d'actionnement 32. Ces organes de fonction 45 sont prolongés dans le corps 11 solidaire du barillet 15 par des tiges de rallonge 49 coopérant à leur extrémité antérieure avec des mines à billes 46, 47, par exemple de couleur noire et rouge, ou avec le porte-mine 48.

Les organes de fonction 45 possèdent une tête 50 destinée à coopérer avec le poussoir 33. Ils sont guidés à l'intérieur du barillet 15 par une rondelle 51 solidaire du barillet 15 et soumis à l'action de ressorts de retour de mine 52. Ces derniers prennent appui sur la tête 50 et la rondelle 51 pour assurer le retour des mines et portes-mines à l'intérieur du corps 11 qui est muni d'une portion frontale 55 avec une ouverture frontale 56 par laquelle la pointe des instruments à écrire peut sortir. Dans la position rétractée des mines, les organes de fonction 45 s'appuient sous l'effet des ressorts 52 contre des butées 58 prévues dans le barillet 15.

Ce barillet 15 qui est logé au moins partiellement dans le chapeau 12 est entouré d'une douille 57 vissée à l'extrémité du chapeau 12. Le barillet peut coulisser par rapport à cette douille, mais cette dernière sert d'organe de butée, lorsque le chapeau 12 est tiré.

L'instrument comprend en outre des moyens d'indexage 60 agencés de façon à déterminer des positions d'arrêt rotationnelles entre le poussoir 33 et le barillet 15 dans lesquelles le poussoir occupe des positions angulaires particulières par exemple en regard de l'un desdits organes de fonction 45.

Ces moyens d'indexage 60 comportent à cet effet une série de tétons 61, ici six, montés par l'intermédiaire de ressorts 62 sur la face postérieure du barillet 15. Ces tétons 61 sont destinés à coopérer avec un disque d'indexage 63 monté à distance fixe du barillet sur l'arbre de barillet 37 grâce à un épaulement 64 de ce dernier.

Le disque d'indexage comprend six creusures 65 coopérant élastiquement avec les tétons 61 pour déterminer les positions d'arrêt rotationnelles.

Le poussoir 33 traverse le disque d'indexage 63 par un trou 66 pour pouvoir coopérer avec les organes de fonction 45. Ainsi, ce disque 63 est solidaire en rotation avec le poussoir 33 et solidaire en translation axiale avec le barillet 15.

Le chapeau 12 et le poussoir 33 peuvent être tournés par rapport au barillet 15 lorsqu'ils sont écartés axialement de ce dernier contre l'action du ressort 40 vers la deuxième position de sélection. Dans cette position, le poussoir 33 peut être en regard d'un des organes de fonction 45 de la mine à bille noire 46, de la mine à bille rouge 47 ou du porte-mine 48. Il pourra également être en regard d'un alésage vide du barillet pour obtenir la position fermée ou de repos illustrée à la figure 1. En outre, il pourra être disposé en regard de surfaces pleines du barillet pour obtenir les deux positions ouvertes dans lesquelles le barillet est visible sur une bonne partie de sa longueur conférant un aspect de barillet de revolver.

Après rotation relative et sélection désirée, le chapeau 12 et le barillet 15 sont relâchés et se rapprochent sous l'effet du ressort de rappel 40 dans toutes les positions, sauf les positions ouvertes. Le poussoir 33 fait alors avancer la mine ou le porte-mine sélectionné par l'intermédiaire de son organe de fonction 45.

Le second mode d'exécution illustré à la figure 7 diffère du premier mode d'exécution uniquement par le fait que les organes de fonction 45 ne coopèrent pas seulement avec des organes d'écriture 46, tels que des mines ou portes-mines, mais également avec des organes de mise en action 70 de fonction autres que l'écriture. Ces fonctions pourront être par exemple une microlampée, un pointeur laser, des dispositifs électroniques émetteurs et/ou récepteurs, des dispositifs musicaux ou de signalisation, ou encore des dispositifs mécaniques, tels que des tournevis.

Ainsi, un ou plusieurs organes de fonction 45 sous forme de tiges poussoirs, sont agencés pour commander la mise en action de l'une desdites fonctions directement ou par l'intermédiaire d'une tige de rallonge 49a.

Il est bien entendu que les modes de réalisation décrits ci-dessus ne présentent aucun caractère limitatif et qu'ils peuvent recevoir toutes modifications désirables à l'intérieur du cadre tel que défini par la revendication 1. En particulier, le barillet 15 pourrait présenter un tout autre nombre de positions d'arrêt rotationnelles, par exemple 3, 4, 5, 7 ou 8. Ces positions d'arrêt pourraient être destinées à la sélection de toute autre fonction. L'arrangement des fonctions pourrait être réalisé selon une autre succession rotationnelle.

Les moyens d'indexage 60 des positions rotationnelles pourraient être conçus de façon différente (ne faisant pas l'objet de la présente invention, par exemple par une ou plusieurs tiges sollicitées radialement contre une surface en forme de came prévue sur l'organe tournant ou la pièce de référence.

Le barillet pourrait être agencé de façon tournante (ne faisant pas l'objet de la présente invention) également par rapport au corps 11 de l'instrument. L'organe d'actionnement pourrait être réalisé de façon différente (ne faisant pas l'objet de la présente invention), par exemple sous forme d'un mécanisme à détente et à gâchette. L'instrument pourrait présenter une toute autre forme extérieure.

## Revendications

1. Instrument à écrire multifonction destiné à remplir plusieurs fonctions d'utilisation dont au moins une fonction d'écriture et comportant un corps (11), un barillet (15) solidaire du corps (11) et un chapeau (12) comportant une pièce de référence (21), le corps (11) et le chapeau (12) pouvant être déplacés l'un par rapport à l'autre en translation suivant un axe (14a) entre une première position axiale où ils sont plus proches l'un de l'autre et une deuxième position axiale où ils sont plus éloignés l'un de l'autre, étant solidaires en rotation autour de l'axe (14a) dans la première position axiale et pouvant être tournés l'un par rapport à l'autre autour de l'axe (14a) dans la deuxième position axiale pour sélectionner une fonction parmi lesdites fonctions d'utilisation, ledit instrument comportant également des organes de fonction (45) montés de façon coulissante dans le barillet (15), un support d'actionnement (34) solidaire en translation et en rotation du chapeau (12) et un poussoir (33) solidaire en translation et en rotation du support d'actionnement (34), occupant une position excentrée par rapport à l'axe (14a), pouvant être disposé en regard d'un organe de fonction sélectionné (45) par rotation relative du corps (11) et du chapeau (12) lorsque ces derniers sont dans la deuxième position axiale et pouvant agir sur l'organe de fonction sélectionné (45) par rapprochement axial du corps (11) et du chapeau (12), **caractérisé par le fait qu'**il comporte en outre un arbre (37) monté suivant l'axe (14a) sur le barillet (15) et traversant le support d'actionnement (34), cet arbre (37) étant logé dans le chapeau (12) et portant un ressort (40) sollicitant le support d'actionnement (34) et le chapeau (12) vers la première position axiale, et **par le fait qu'**il comporte en outre un disque d'indexage (63) solidaire en rotation du support d'actionmement (34) et agencé à une distance prédéterminée du barillet (15) et au moins un téton d'indexage (62) monté sur le barillet (15) en regard du disque d'indexage (63) et agencé de façon à coopérer élastiquement avec des creusures (65) prévues sur le disque d'indexage (63) pour définir des positions d'arrêt rotationnelles du corps (11) par rapport au chapeau (12) dans au moins une partie desquelles le poussoir (33) est en regard des organes de fonction (45) respectivement.

2. Instrument selon la revendication 1, **caractérisé par le fait que** les organes de fonction (45) sont sollicités par des moyens élastiques (52) vers une position de repos en appui contre une butée (58) prévue dans le barillet (15).

3. Instrument selon la revendication 1 ou 2, **caractérisé par le fait que** les organes de fonction (45) sont constitués par des tiges poussoirs montées de façon coulissante dans des alésages du barillet (15) et coopérant à leur extrémité antérieure avec des organes d'écriture, tels que des mines (46, 47) ou des portes-mines (48) de stylos à billes, de stylos à fibres ou à feutres, de crayons ou avec des organes de mise en action de fonctions autres que l'écriture, la partie arrière (50) de ces tiges poussoirs étant destinée à coopérer avec le poussoir (33).

4. Instrument selon l'une quelconque des revendications 1 à 3, **caractérisé par le fait qu'**il comprend six positions d'arrêt disposées à des intervalles angulaires de 60°, deux positions d'arrêt correspondant à la sélection et à la mise en action de deux stylos à billes (46, 47), une position d'arrêt correspondant à la sélection et à la mise en action d'un porte-mine (48), au moins une position d'arrêt correspondant à une position d'arrêt ouverte dans laquelle le poussoir (33) est en appui contre le barillet (15) sans qu'aucun organe de fonction (45) ne soit mis en action, et au moins une position d'arrêt fermée ou de repos correspondant à une position dans laquelle le poussoir (33) est engagé dans un trou vide du barillet (15).

5. Instrument selon la revendication 3, **caractérisé par le fait que** le porte-mine (48) est agencé de façon qu'il permet d'obtenir un avancement d'une mine contenue grâce à une surcourse du poussoir (33).

6. Instrument selon l'une quelconque des revendications 1 à 5, **caractérisé par le fait que** le barillet (15) est logé au moins en partie dans le chapeau (12) et **par le fait qu'**il est visible dans la deuxième position axiale du corps (11) et du chapeau (12).

7. Instrument selon l'une quelconque des revendications 1 à 6, **caractérisé par le fait que** le barillet (15) est muni de repères (20) visibles dans la deuxième position axiale du corps (11) et du chapeau (12) et **par le fait que** la pièce de référence (21) est en regard de l'un de ces repères (20) dans chaque position d'arrêt rotationnelle du corps (11) par rapport au chapeau (12).

## Claims

1. Multifunction writing instrument intended to fulfil several usage functions, including at least one writing function, and comprising a body (11), a cylinder (15) fixedly attached to the body (11) and a cap (12) comprising a reference part (21), the body (11) and the cap (12) being able to be displaced with respect to each other in a translation movement along an axis (14a) between a first axial position where they are closer to each other and a second axial position where they are further away from each other, being fixed in rotation about the axis (14a) in the first axial position and being able to be rotated with respect to each other about the axis (14a) in the second axial position in order to select a function from said usage functions, said instrument also comprising function members (45) mounted in a sliding manner in the cylinder (15), an actuation support (34) fixed in translation and in rotation to the cap (12) and a push member (33) fixed in translation and in rotation to the actuation support (34), occupying an eccentric position with respect to the axis (14a), being able to be disposed facing a selected function member (45) by means of rotation relative to the body (11) and cap (12) when these are in the second axial position and being able to act on the selected function member (45) by bringing the body (11) and the cap (12) axially closer together, **characterised in that** it also comprises a shaft (37) mounted along the axis (14a) on the cylinder (15) and passing through the actuation support (34), this shaft (37) being housed in the cap (12) and bearing a spring (40) biasing the actuation support (34) and the cap (12) to the first axial position, and **in that** it further comprises an indexing disk (63) fixed in rotation to the actuation support (34) and disposed at a predetermined distance from the cylinder (15) and at least one indexing pin (62) mounted on the cylinder (15) facing the indexing disk (63) and arranged so as to co-operate resiliently with cavities (65) provided on the indexing disk (63) in order to define rotational stop positions of the body (11) with respect to the cap (12) in at least one part of which the push member (33) is facing the function members (45) respectively.

2. Instrument as claimed in Claim 1, **characterised in that** the function members (45) are biased by resilient means (52) to a rest position supported against a stop (58) provided in the cylinder (15).

3. Instrument as claimed in Claim I or 2, **characterised in that** the function members (45) are formed by push rods mounted in a sliding manner in bores of the cylinder (15) and co-operating at their front end with writing members, such as leads (46, 47) or refills (48) for ballpoint pens, fibre or felt-tipped pens, pencils, or with members for implementing functions other than writing functions, the rear part (50) of these push rods being intended to co-operate with the push member (33).

4. Instrument as claimed in any one of Claims 1 to 3, **characterised in that** it comprises six stop positions disposed at angular intervals of 60°, two stop positions corresponding to the selection and actuation of two ballpoint pens (46, 47), one stop position corresponding to the selection and actuation of a refill (48), at least one stop position corresponding to an open stop position in which the push member (33) is supported against the cylinder (15) without any function member (45) being actuated, and at least one closed stop, or rest, position corresponding to a position in which the push member (33) is engaged in an empty hole of the cylinder (15).

5. Instrument as claimed in Claim 3, **characterised in that** the refill (48) is disposed such that a contained lead can be advanced by way of over-travel of the push member (33).

6. Instrument as claimed in any one of Claims 1 to 5, **characterised in that** the cylinder (15) is housed at least partly in the cap (12), and **in that** it is visible in the second axial position of the body (11) and of the cap (12).

7. Instrument as claimed in any one of Claims 1 to 6, **characterised in that** the cylinder (15) is provided with indications (20) visible in the second axial position of the body (11) and of the cap (12), and **in that** the reference part (21) is facing one of these indications (20) in each rotational stop position of the body (11) with respect to the cap (12).

## Patentansprüche

1. Multifunktionsschreibgerät, das mehreren Verwendungsfunktionen, darunter mindestens einer Schreibfunktion dient, mit einem Körper (11), einer fest mit dem Körper (11) verbundenen Hülse (15) und einer ein Bezugsteil (21) aufweisenden Kappe (12), wobei der Körper (11) und die Kappe (12) relativ zueinander zwischen einer ersten Axialstellung, in der sie einander näher sind, und einer zweiten Axialstellung, in der sie weiter voneinander beabstandet sind, entlang einer Achse (14a) bewegbar sind, in der ersten Axialstellung drehfest um die Achse (14a) miteinander verbunden sind und in der zweiten Axialstellung zur Auswahl einer Funktion unter den Verwendungsfunktionen relativ zueinander um die Achse (14a) drehbar sind, wobei das Gerät ferner in der Hülse (15) verschiebbar gelagerte Funktionsteile (45), einen mit der Kappe (12) verschieb-und drehfest verbundenen Betätigungshalter (34) und einen mit dem Betätigungshalter (34) verschieb- und drehfest verbundenen, im Verhältnis zur Achse (14a) außermittig angeordneten Drücker (33) aufweist, der durch Drehen des Körpers (11) und der Kappe (12) in eine Stellung gegenüber einem ausgewählten Funktionsteil (45) überführt werden kann, wenn diese sich in der zweiten Axialstellung befinden, und der durch axiale Annäherung des Körpers (11) und der Kappe (12) auf das ausgewählte Funktionsteil einwirken kann, **dadurch gekennzeichnet, dass** es ferner eine entlang der Achse (14a) auf der Hülse (15) angeordnete und durch den Betätigungshalter (34) führende Welle (37) aufweist,
wobei die Welle (37) in der Kappe (12) untergebracht ist und eine Feder (40) trägt, durch die der Betätigungshalter (34) und die Kappe (12) in eine erste Axialstellung überführt werden, dass es ferner eine mit dem Betätigungshalter (34) drehfest verbundene Indexierscheibe (63) aufweist, die in einem vorbestimmten Abstand zur Hülse (15) angeordnet ist, und dass es ferner mindestens einen Indexierfinger (62) aufweist, der auf der Hülse (15) gegenüber der Indexierscheibe (63) angebracht und so ausgebildet ist, dass er zur Bestimmung von Drehstoppstellungen des Körpers (11) im Verhältnis zur Kappe (12), in denen sich der Drücker (33) zumindest bei einem Teil von ihnen jeweils gegenüber der Funktionsteile (45) befindet, mit auf der Indexierscheibe vorgesehenen Vertiefungen (65) elastisch zusammenwirkt.

2. Gerät nach Anspruch 1, **dadurch gekennzeichnet, dass** die Funktionsteile (45) durch Federmittel (52) in eine Ruhestelle in Anlage an einem in der Hülse (15) vorgesehenen Anschlag (58) überführt werden.

3. Gerät nach Anspruch 1 oder 2, **dadurch gekennzeichnet, dass** die Funktionsteile (45) von Stößelstangen gebildet sind, die verschiebbar in Bohrungen der Hülse (15) angeordnet sind und mit ihrem vorderen Ende mit Schreiborganen wie Minen (46, 47) oder Minenhalter (48) von Kugelschreibern, Faser- oder Filzstifte, Bleistifte oder Betätigungsorgane anderer Funktionen als der Schreibfunktion zusammenwirken, wobei der hintere Teil (50) der Stößelstangen mit dem Drücker (33) zusammenwirkt.

4. Gerät nach einem der Ansprüche 1 bis 3, **dadurch gekennzeichnet, dass** es sechs in Winkelabständen von 60° angeordnete Stoppstellungen aufweist,
wobei zwei Stoppstellungen der Auswahl und der Betätigung von zwei Kugelschreibern entsprechen, eine Stoppstellung der Auswahl und Betätigung eines Minenhalters (48) entspricht, mindestens eine Stoppstellung einer offenen Stoppstellung entspricht, in der der Drücker (33) an der Hülse (15) zur Anlage kommt, ohne dass ein Funktionsteil (45) betätigt wird, und mindestens eine geschlossene Stoppstellung bzw. Ruhestellung einer Stellung entspricht, in der der Drücker (33) in einen Hohlraum der Hülse (15) eingeführt ist.

5. Gerät nach Anspruch 3, **dadurch gekennzeichnet, dass** der Minenhalter (48) so ausgebildet ist, dass eine darin enthaltene Mine durch einen Überweg des Drückers (33) vorwärts bewegt wird.

6. Gerät nach einem der Ansprüche 1 bis 5, **dadurch gekennzeichnet, dass** die Hülse (15) mindestens teilweise in der Kappe (12) angeordnet ist und dass sie in der zweiten Axialstellung des Körpers (11) und der Kappe (12) sichtbar ist.

7. Gerät nach einem der Ansprüche 1 bis 6, **dadurch gekennzeichnet, dass** die Hülse (15) Markierungen (20) aufweist, die in der zweiten Axialstellung des Körpers (11) und der Kappe (12) sichtbar sind, und dass sich das Bezugsteil (21) in jeder Drehstoppstellung des Körpers (11) im Verhältnis zur Kappe (12) gegenüber einer dieser Markierungen (20) befindet.
